# EUROPÄISCHE PATENTSCHRIFT

(11) **EP 3 101 207 B1**
(45) Veröffentlichungstag und Bekanntmachung des Hinweises auf die Patenterteilung: **22.08.2018**
(21) Anmeldenummer: 15170182.8
(22) Anmeldetag: 02.06.2015
(51) Int. Cl.: E05B 65/08, E05B 15/02

(54) **SCHIEBETÜRANORDNUNG**
SLIDING DOOR ASSEMBLY
DISPOSITIF DE PORTE COULISSANTE

(43) Veröffentlichungstag der Anmeldung: 07.12.2016
(73) Patentinhaber: Gretsch-Unitas GmbH Baubeschläge, 71254 Ditzingen (DE)
(72) Erfinder: Gründler, Daniel, 71065 Sindelfingen (DE); Dieners, Udo, 71723 Großbottwar (DE)
(74) Vertreter: DREISS Patentanwälte PartG mbB

(56) Entgegenhaltungen:
- EP-A1- 2 267 250
- EP-A1- 2 778 329
- WO-A2-2012/140321
- FR-A1- 2 936 542
- US-A- 5 775 749
- US-A1- 2005 167 996
- US-A1- 2008 067 819

## Beschreibung

Die vorliegende Erfindung betrifft eine Schiebetüranordnung, umfassend einen ortsfesten Rahmen, einen horizontal verschiebbaren Türflügel und eine Verriegelungseinrichtung zum Arretieren des Türflügels am Rahmen, wobei die Verriegelungseinrichtung ein Riegelelement und eine mit dem Riegelelement zusammenwirkende Riegelaufnahme aufweist.

Eine Schiebetüranordnung der eingangs genannten Art ist aus der DE 26 03 240 A1 bekannt. Bei Schiebetüranordnungen oder Kipp-Schiebetüranordnungen, die als Teil einer Gebäudeverglasung benutzt werden, kommen Verriegelungseinrichtungen zum Einsatz, die einen Riegelbolzen und eine mit dem Riegelbolzen zusammenwirkende Bolzenaufnahme aufweisen. Diese lassen sich in eine die Flügeltür verriegelnde Schließstellung und in eine die Flügeltür freigebende Freigabestellung bringen.

Allerdings ist bei bekannten Schiebetüren problematisch, dass Riegelbolzen und Bolzenaufnahme oftmals nicht hinreichend in Flucht zueinander stehen, so dass diese beim Öffnen und/oder Schließen der Flügeltür unter erhöhtem Verschleiß aufeinander treffen, zumindest jedoch aneinander streifen und sich erst dann "fluchten". Ein dauerhafter und zuverlässiger Betrieb ist nicht gewährleistet. Problematisch ist ferner, dass derartige Flügeltüren im geschlossenen Zustand gegenüber dem Rahmen oftmals nur unzureichend abdichten, so dass Feuchtigkeit und Kälte in ein Gebäude eindringen können. Dies ist unter energetischen Gesichtspunkten ungünstig. Lösungsansätze hierfür sind nicht, jedenfalls nicht in hinreichendem Maße vorhanden, zumal bei den verschiedenen Bauarten von Türflügel und Rahmen - Aluminium, Holz und PVC - eine hohe Anzahl unterschiedlicher Beschlagskomponenten existiert. Daher beschränkt sich ein Anpassen des Türflügels an einen Rahmen auf eine manuelle Nacharbeit durch spanende Bearbeitung, bspw. ein Abfeilen des Riegelbolzens. Dies ist nicht reversibel und schwächt die bearbeiteten Elemente. US 2008/0067819 A1, US 5,775,749 und EP 2 267 250 A1 zeigen Türanordnungen mit Merkmalen des Oberbegriffs von Anspruch 1.

Der vorliegenden Erfindung liegt die Aufgabe zugrunde, eine Schiebetüranordnung der eingangs genannten Art derart auszugestalten und weiterzubilden, dass unabhängig von der Bauart von Rahmen und/oder Türflügel eine dauerhaft zuverlässige und energetisch günstige Verwendung ermöglicht ist.

Die erfindungsgemäße Schiebetüranordnung löst die voranstehende Aufgabe durch die Merkmale des Anspruchs 1.

In erfindungsgemäßer Weise lässt sich mit der Einstelleinrichtung eine Einstellung des Schienenelements auf einfache Weise vornehmen. Damit kann die Flucht zwischen Riegelelement und Riegelaufnahme präzise eingestellt werden, wobei ein derartiger Einstellvorgang beliebig oft wiederholbar und damit reversibel ist. Durch eine präzise Einstellung der Flucht zwischen Riegelelement und Riegelaufnahme kann ein zwischen diesen beiden Komponenten auftretender Verschleiß weitestgehend vermieden werden, wobei ein stoß- und/oder ruckelfreier Schließvorgang des Türflügels erreicht werden kann. Dies trägt zu einer Erhöhung der Standzeit der Schiebetüranordnung bei, da der innerhalb der Verriegelungseinrichtung auftretende Verschleiß auf ein Minimum reduziert ist. Hierdurch wird auch eine bessere Abdichtung oder ein besseres Schließen des Türflügels gegenüber dem Türrahmen erreicht, da durch Reduktion des Verschleißes des Riegelelements und der mit dem Riegelbolzen zusammenwirkenden Riegelaufnahme ihre Passgenauigkeit beibehalten. Somit ist unabhängig von der Bauart von Rahmen und/oder Türflügel eine dauerhaft zuverlässige und energetisch günstige Verwendung gewährleistet. Durch die Anordnung des einstellbaren Schienenelements am Rahmen ist dessen Einstellung unabhängig von einer eine Verriegelung bewirkenden Getriebemechanik, bspw. einer flügelseitigen Zugstange, ermöglicht. Eine Beeinträchtigung der Getriebemechanik kann somit vermieden werden.

Das Riegelelement kann als Riegelbolzen oder Hakenriegel ausgebildet sein. Die Riegelaufnahme kann entsprechend als Bolzenaufnahme mit einem Durchgang mit schlossförmigem Querschnitt oder als Langloch für einen Hakenriegel ausgebildet sein. Erfindungsgemäß weist die Einstelleinrichtung ein erstes Stellelement auf, das um eine - bezogen auf den geometrischen Mittelpunkt des ersten Stellelements exzentrisch angeordnete Schwenkachse verschwenkbar ist. Der geometrische Mittelpunkt kann im Falle eines rotationssymmetrischen Körpers auf einer Mittelpunktslinie oder Symmetrielinie liegen. Hierdurch ist mit einfachen konstruktiven Mitteln ein Stellelement geschaffen, das eine stufenlose Einstellbarkeit des Schienenelements ermöglicht, und zwar durch Verschwenken des ersten Stellelements. Für einen möglichst verschleißarmen und feinfühligen Einstellvorgang kann das Stellelement aus Kunststoff oder Teflon ausgebildet sein.

Im Konkreten kann die Schwenkachse das erste Stellelement schneiden. Somit ist ein Stellelement mit geringem Platzbedarf realisiert. Dieses kann ohne weiteres im Bereich des Schienenelements oder unterhalb des Schienenelements angeordnet werden. Aufgrund des geringen Hebelarms zwischen geometrischem Mittelpunkt des ersten Stellelements und Schwenkachse des ersten Stellelements sind die auf das Stellelement wirkenden Drehmomente gering. Die vorgenommene Einstellung bleibt somit erhalten. In vorteilhafter Weise kann die erste Einstellrichtung des Schienenelements orthogonal zu einer durch den Rahmen gebildeten Ebene orientiert sein. Bezogen auf die Verschieberichtung des Türflügels ist somit eine Einstellung des Schienenelements in seitlicher Richtung ermöglicht. Somit kann auf einfache Weise die Hauptursache für eine Beeinträchtigung des Schließvorganges, insbesondere ein als Geräusch hörbares und als Haken spürbares Streifen des Flügels beim Einlaufen in das Riegelelement, beseitigt werden.

Zweckmäßigerweise kann das erste Stellelement für ein Einstellen des Schienenelements und/oder für ein Halten einer vorgenommenen Einstellung des Schienenelements mit mindestens einem vom Schienenelement abragenden Profilelement, insbesondere mit mindestens einer Seitenwand des Schienenelements, in Kontakt sein. Auf diese Weise ist die Montage oder die Befestigung des Schienenelements nach einer vorgenommenen Einstellung durch das erste Stellelement vereinfacht, indem das Schienenelement mit dem abragenden Profilelement oder der Seitenwand des Schienenelements an das erste Stellelement geführt oder angelegt und anschließend an seinen Befestigungspunkten am Rahmen befestigt wird. Vorzugsweise kann das erste Stellelement mit zwei vom Schienenelement abragenden Profilelementen, insbesondere zwei Seitenwänden des Schienenelements, in Kontakt sein. Mit anderen Worten kann das erste Stellelement vorzugsweise zwischen zwei Profilelementen, insbesondere zwei Seitenwänden, des Schienenelements aufgenommen sein. Hierdurch ist eine spielfreie Montage und/oder eine spielfreie Einstellung des Schienenelements möglich. Bei dem Schienenelement kann es sich um ein Umprofil für einen Rahmen handeln. Das Umprofil kann ein Stellelement in seinem Inneren aufnehmen.

In vorteilhafter Weise kann das erste Stellelement einen Eingriffsabschnitt, insbesondere einen Innenmehrkant, für ein Einstellwerkzeug aufweisen. Hierdurch ist eine Einstellung des ersten Stellelements mit einer einfachen Handhabung ermöglicht. Für einen Zugang zum ersten Stellelement ist eine bezogen auf das Einstellwerkzeug nur geringfügig größere Öffnung im Schienenelement erforderlich. Ein Eindringen von Schmutz und ein sich hieraus ergebender Verschleiß des ersten Stellelements kann somit auf ein Minimum reduziert werden. Bei dem Innenmehrkant kann es sich um einen Innensechskant handeln. Hiermit ist eine einfache Einstellung mit handelsüblichen Werkzeugen möglich.

In vorteilhafter Weise kann die Schwenkachse durch eine das erste Stellelement am Rahmen arretierende Schraube, insbesondere durch eine selbstschneidende Schraube definiert sein. Hiermit sind durch einfache konstruktive Mittel eine Befestigung des ersten Stellelements sowie eine Schwenkachse geschaffen. Eine Befestigung des ersten Stellelements am Rahmen ist auf einfache Weise ermöglicht, und zwar unabhängig von der Bauart des Rahmen.

Im Konkreten kann das erste Stellelement als ein zylinderförmiger Körper ausgebildet sein. Hiermit ist eine feinfühlige und stufenlose Einstellbarkeit des Schienenelements ermöglicht, da das Stellelement bei einem Einstellvorgang an zumindest einen vom Schienenelement abragenden Profilelement anliegt.

In vorteilhafter Weise kann die Einstelleinrichtung ein weiteres Stellelement aufweisen, durch das das Schienenelement in einer zweiten Einstellrichtung einstellbar ist. Durch das Vorhandensein von zwei Einstellrichtungen wird eine höhere Flexibilität bei der Montage des Rahmens und der Einstellung der Verriegelungseinrichtung geschaffen. Durch die Ausgleichsmöglichkeit von Abweichungen oder Toleranzen in zwei Richtungen ist die Montage der Verriegelungseinrichtung und damit der Schiebetüranordnung insgesamt erheblich vereinfacht.

Im Konkreten kann die zweite Einstellrichtung in Verschieberichtung des Türflügels orientiert sein. Hiermit kann eine präzise Einstellung des Anpressdrucks zwischen Türflügel und Rahmen vorgenommen werden. Eine verbesserte Abdichtung des Türflügels zum Rahmen, nämlich in der Schließposition des Türflügels, kann erreicht werden. Dies trägt zu einem energetisch günstigen Betrieb des Türflügels und damit der Schiebetüranordnung insgesamt bei.

Das weitere Stellelement kann als eine mit dem Schienenelement zusammenwirkende Stellschraube, insbesondere als eine Madenschraube, zur Einstellung des Abstandes des Schienenelements vom Rahmen ausgebildet sein. Somit ist eine Einstellung des Anpressdrucks mit einfachen konstruktiven Mitteln möglich. Die Stellschraube dient als einstellbarer Anschlag, mit dem die Beabstandung zwischen Schienenelement und Rahmen eingestellt werden kann.

In besonders vorteilhafter Weise kann die Stellschraube in einem im ersten Stellelement ausgebildeten und mit einem Innengewinde versehenen Durchgang angeordnet sein, wobei ein Außengewinde der Stellschraube mit dem Innengewinde des Durchgangs korrespondiert. Hierdurch ist eine besonders kompakte Stelleinrichtung verwirklicht, wodurch ein günstiger Kraftfluss zwischen den einzelnen Stellelementen somit dem Schienenelement und/oder dem Rahmen stattfinden kann. Dabei ist eine reibungsarme Einstellung verwirklicht, da die Stellschraube nicht unmittelbar gegen das Schienenelement drückt, sondern je nach Einschraubtiefe/Einschraubposition das erste Stellelement, insbesondere den zylinderförmigen Körper, an das Schienenelement presst. Durch Einschrauben des Verstellelements drückt dieses gegen den Rahmen, so dass das erste Stellelement und somit auch das Schienenelement vom Rahmen beabstandet werden. Hierdurch wird der Anpressdruck reduziert.

Im Konkreten kann der Verstellbereich des Schienenelements in Verschieberichtung des Türflügels mindestens einen, vorzugsweise mindestens zwei, weiter vorzugsweise vier Millimeter betragen. Damit ist ein hinreichender Verstellbereich bereit gestellt, so dass der Anpressdruck zwischen Türflügel und Rahmen präzise eingestellt werden kann.

Zweckmäßigerweise kann der Verstellbereich des Schienenelements entlang der ersten Einstellrichtung, insbesondere ausgehend von einer Mittellage in vorzugsweise beide Richtungen, einen Millimeter betragen. Durch diesen Verstellbereich ist ein hinreichendes Fluchten von Riegelelement und Riegelaufnahme ermöglicht.

Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
- Fig. 1: eine schematische Darstellung einer Ausführungsform einer Schiebetüranordnung mit einer Verriegelungseinrichtung zum Arretieren des Türflügels am Rahmen;
- Fig. 2a,b: eine Vorderansicht eines Teils der Verriegelungseinrichtung gemäß einer ersten und einer zweiten Ausführung;
- Fig. 3: eine seitliche, teilweise geschnittene Ansicht des Teils der Verriegelungseinrichtung gemäß Fig. 2a;
- Fig. 4: eine Draufsicht des Teils der Verriegelungseinrichtung gemäß Fig. 2a;
- Fig. 5: in einer vergrößerten Darstellung eine Draufsicht eines ersten Stellelements einer Stelleinrichtung der Schiebetüranordnung gemäß Fig. 1; und
- Fig. 6: eine geschnittene Seitenansicht des ersten Stellelements gemäß Fig. 5 entlang einer in Fig. 5 mit A-A bezeichneten Schnittebene.

Eine Ausführungsform einer Schiebetüranordnung ist in Figur 1 schematisch dargestellt und dort mit dem Bezugszeichen 10 gekennzeichnet. Die Schiebetüranordnung 10 umfasst einen mit gestrichelten Linien dargestellten Rahmen 12, welcher orts- und gebäudefest ist. Der Rahmen 12 weist vorzugsweise ein insbesondere verglastes Festfeld 14 auf, welches in der Zeichnung mit einem Diagonalkreuz markiert ist.

Der Rahmen 12 dient auch zur Anordnung eines Türflügels 16, der zwischen einer geschlossenen Stellung und einer geöffneten Stellung, in welcher der Türflügel 16 das Festfeld 14 abschnittsweise überlappt, verschiebbar ist.

Bei dem Türflügel 16 handelt es sich insbesondere um eine Hebe-/Schiebetür, welche nicht nur horizontal verschiebbar ist, sondern auch angehoben und abgesenkt werden kann. In einem abgesenkten Zustand des Türflügels 16 ist eine wirksame Abdichtung des Türflügels 16 in dem Rahmen 12 vereinfacht. In einem angehobenen Zustand des Türflügels 16 kann dieser horizontal verschoben werden.

Der Türflügel 16 weist einen Flügelrahmen 18 auf, der ein Flügelfeld 20 begrenzt. Das Flügelfeld 20 kann beispielsweise durch eine Verglasung gebildet sein. Der Flügelrahmen 18 weist ein oberes Profil 22, ein unteres Profil 24 sowie Vertikalprofile 26 und 28 auf.

Das Vertikalprofil 26 liegt in einem geschlossenen Zustand des Türflügels 16 an einem vertikalen Rahmenteil 30 des Rahmens 12 an. Dieses Vertikalprofil 26 wird im Rahmen der vorliegenden Erfindung als "flügelseitiges" Profil verstanden. Das Rahmenteil 30 wird als "rahmenseitiges" Profil verstanden.

In einem geschlossenen Zustand des Türflügels 16 können das Vertikalprofil 26 und das vertikale Rahmenteil 30 des Rahmens 12 miteinander verriegelt sein. Hierfür ist eine Verriegelungseinrichtung 32 vorgesehen, die ein Riegelelement 34 und eine mit dem Riegelelement 34 zusammenwirkende - hier lediglich schematisch dargestellte - Riegelaufnahme 36 aufweist. Die Riegelaufnahme 36 ist einem am Rahmen 12 angeordneten Schienenelement 38 zugeordnet. Die Riegelaufnahme 36 ist als Durchgang, Ausnehmung oder Öffnung im Schienenelement 38 ausgebildet.

Die Figuren 2a und 2b zeigen jeweils einen die Riegelaufnahme 36a, 36b beinhaltenden Abschnitt des Schienenelements 38a, 38b, und zwar aus Blickrichtung des Riegelelements 34. Befindet sich das Riegelelement 34 innerhalb der Riegelaufnahme 36, kann eine Verriegelung erfolgen. Dies geschieht über den türseitig montierten und verfahrbaren Riegel 34, , der mit einem Getriebeelement, beispielsweise einer Zugstange, gekoppelt ist (nicht dargestellt). Damit ist der Riegel 34 entlang des Vertikalprofils 26 verlagerbar.Über Befestigungspunkte 46, die in Form von Durchgängen ausgebildet sein können, wird das Schienenelement 38 am Rahmen 12 befestigt.

Die Riegelaufnahme 36a kann gemäß einer ersten Ausführung als Durchgang in Form eines Langlochs ausgebildet sein und zur Aufnahme eines Hakenriegels dienen (Fig.2a). Die Riegelaufnahme 36b kann gemäß einer zweiten Ausführung als Durchgang mit schlossähnlichem Querschnitt ausgebildet sein und zur Aufnahme eines Riegelbolzens dienen (Fig.2b).

Zur Einstellung des Schienenelements 38 ist eine Einstelleinrichtung 48 vorgesehen. Die Einstelleinrichtung 48 ist zwischen dem Schienenelement 38 und dem vertikalen Rahmenteil 30 des Rahmens 12 angeordnet. Das Schienenelement 38 ist als Umprofil 39 ausgebildet. Durch die Einstelleinrichtung 48 ist das Schienenelement 38 in einer ersten Einstellrichtung 50 einstellbar. Die erste Einstellrichtung 50 ist orthogonal zu einer durch den Rahmen 12 gebildeten Ebene orientiert.

Die Einstelleinrichtung 48 weist ein erstes Stellelement 52 auf, das um eine - bezogen auf den geometrischen Mittelpunkt 54 des ersten Stellelements 52 - exzentrisch angeordnete Schwenkachse 56 verschwenkbar ist. Der Mittelpunkt 54 liegt auf einer Mittelpunkts- oder Symmetrielinie 54. Die Schwenkachse 56 schneidet das erste Stellelement 52.

Die Schwenkachse 56 ist durch eine das erste Stellelement 52 am Rahmen 12 arretierende Schraube 58 definiert. Bei der Schraube 58 kann es sich um eine selbstschneidende Schraube handeln. Zur Erleichterung einer Einstellbarkeit des ersten Stellelements 52 weist dieses einen Eingriffsabschnitt 60 für ein Einstellwerkzeug auf. Der Eingriffsabschnitt 60 ist als Innensechskant 62 ausgebildet.

Die Einstelleinrichtung 48 weist ein weiteres Stellelement 64 auf, durch das das Schienenelement 38 in einer zweiten Einstellrichtung 40 einstellbar ist. Die zweite Einstellrichtung ist in Verschieberichtung 40 des Türflügels 16 orientiert. In den Figuren 2a und 2b ragt die zweite Einstellrichtung orthogonal aus der Zeichenebene heraus.

Das weitere Stellelement 64 ist als eine mit dem Schienenelement 38 zusammenwirkende Stellschraube 66 ausgebildet, die zur Einstellung des Abstandes des Schienenelements 38 vom Türflügel 12 dient. Die Stellschraube 66 kann insbesondere als eine Madenschraube ausgebildet sein.

Die Stellschraube 66 ist in einem im ersten Stellelement 52 ausgebildeten und mit einem Innengewinde versehenen Durchgang 68 angeordnet. Ein Innengewinde der Stellschraube 66 korrespondiert mit dem Innengewinde des Durchgangs 68. Je nach Einschraubposition oder Einschraubtiefe der Stellschraube 66 kann der Abstand des Schienenelements 38 gegenüber dem Rahmen 12 oder dem vertikalen Rahmenteil 30 eingestellt werden. Das erste Stellelement 52 ist als zylinderförmiger Körper 70 ausgebildet. Das erste Stellelement 2 ist aus Kunststoff ausgebildet.

Figur 3 zeigt eine seitliche, teilweise geschnittene Ansicht der Einstelleinrichtung 48 im eingebauten Zustand. Durch die Schraube 58 ist das erste Stellelement 52 am Rahmen 12, insbesondere am vertikalen Rahmenteil 30, befestigt. Die als weiteres Stellelement 64 dienende Stellschraube 66 ist in den Durchgang 68 eingeschraubt. Der als erstes Stellelement 52 dienende zylinderförmige Körper 70 ist zwischen Rahmen 12 oder vertikalem Rahmenteil 30 und dem Schienenelement 38 angeordnet.

Das erste Stellelement 52 ist mit einem vom Schienenelement 38 abragenden Profilelement 72 in Kontakt. Das Profilelement 72 ist als Seitenwand 74 des Schienenelements 38 ausgebildet.

Ein Einstellen des Schienenelements 38 kann folgendermaßen ablaufen:
Zum Einstellen des Schienenelements 38 in der ersten Einstellrichtung 50, die orthogonal zu einer durch den Rahmen 12 gebildeten Ebene orientiert ist, kann bei gelöster Schraube 58 das erste Stellelement 52 oder der zylinderförmige Körper 70 um die Schwenkachse 56 verschwenkt werden. Dies kann mittels eines Einstellwerkzeugs erfolgen, das mit dem Eingriffsabschnitt 60, der als Innensechskant 62 ausgebildet sein kann, zusammenwirkt.

Um das Schienenelement 38 in Verschieberichtung 40 des Türflügels 16 einzustellen, muss die als weiteres Stellelement 64 dienende Stellschraube 66 wunschgemäß eingeschraubt werden. In der in Figur 3 dargestellten Situation ragt die Stellschraube 66 nicht aus dem zylinderförmigen Körper heraus, so dass der Abstand zwischen dem Schienenelement 38 und dem Rahmen 12 oder dem vertikalen Rahmenteil 30 durch den zylinderförmigen Körper 70 vorgegeben sind. Der im geschlossenen Zustand zwischen Türflügel 16 und Rahmen 12 wirkende Anpressdruck ist maximal.

Wird die Stellschraube 66 weiter in dem Durchgang 68 geschraubt, gelangt das dem Rahmen 12 oder dem vertikalen Rahmenteil 30 zugewandte Ende der Stellschraube 66 mit dem Rahmen 12 oder dem vertikalen Rahmenteil 30 in Kontakt. Der zylinderförmige Körper 70 ist dann um den Betrag, um den die Stellschraube 66 aus dem Körper 70 hinausragt, vom Rahmen 12 oder dem vertikalen Rahmenteil 30 beabstandet. Der Anpressdruck zwischen Türflügel 16 und Rahmen 12 wird damit reduziert.

Nach vorgenommener Einstellung in Verschieberichtung 40 des Türflügels kann die Schraube 58 eingeschraubt werden, um die vorgenommene Einstellung zu fixieren.

Hinsichtlich der Beschreibung der weiteren Elemente wird auf die Beschreibung zu den voranstehenden Figuren verwiesen, wobei gleiche oder funktional gleiche Komponenten mit identischen Bezugszeichen versehen sind.

Figur 4 zeigt die Einstelleinrichtung 48 in einer Draufsicht im eingebauten Zustand. Das Schienenelement 38 ist als Umprofil 39 ausgebildet. Das Umprofil 39 weist zwei abragende Profilelemente 72 in Form von Seitenwänden 74 auf. Der als erstes Stellelement 52 dienende zylinderförmige Körper 70 ist mit beiden Seitenwänden 74 in Kontakt. Dies ermöglicht einen spielfreien und feinfühligen Einstellvorgang in der ersten Einstellrichtung 50. Durch Einschrauben der Stellschraube 66 ist ein Einstellen des Profilelements 38 auch in Verschieberichtung 40 des Türflügels ermöglicht.

Hinsichtlich der Beschreibung von weiteren Elementen wird auf die Beschreibung zu den voranstehenden Figuren verwiesen, wobei gleiche oder funktional gleiche Elemente mit identischen Bezugszeichen versehen sind.

Figur 5 zeigt in einer vergrößerten Darstellung eine Draufsicht des ersten Stellelements 52. Das erste Stellelement 52 ist als zylinderförmiger Körper 70 ausgebildet. Der Körper 70 besteht aus Kunststoff.

Zur Aufnahme der Befestigungsschraube 58 ist ein Durchgang 59 vorgesehen. Der Durchgang 59 weist einen konischen Abschnitt 76 auf, der in den Eingriffsabschnitt 60, insbesondere den Innensechskant 62, für ein Einstellwerkzeug übergeht. Durch den konischen Abschnitt 76 wird eine Anlagefläche für die Schraube 58 gebildet.

Die Schwenkachse oder Mittelachse 56 des Durchgangs 59 ist von der Mittelpunktslinie oder Symmetrielinie 54 beabstandet. Der Durchgang 68 weist ein Innengewinde auf und dient zur Aufnahme der Stellschraube 66. Der zylinderförmige Körper 70 ist als senkrechter Kreiszylinder ausgebildet.

Figur 6 zeigt eine geschnittene Seitenansicht des ersten Stellelements 52 gemäß Figur 5 entlang einer in Figur 5 mit A-A Schnittebene.

Zur Vermeidung von Wiederholungen wird auf die Beschreibung zu den voranstehenden Figuren verwiesen, wobei gleiche oder funktional gleiche Elemente mit identischen Bezugszeichen versehen sind.

## Patentansprüche

1. Schiebetüranordnung (10), umfassend einen ortsfesten Rahmen (12), einen horizontal verschiebbaren Türflügel (16) und eine Verriegelungseinrichtung (32) zum Arretieren des Türflügels (16) am Rahmen (12), wobei die Verriegelungseinrichtung (32) ein Riegelelement (34) und eine mit dem Riegelelement (34) zusammenwirkende Riegelaufnahme (36) aufweist, wobei die Riegelaufnahme (36) einem am Rahmen (12) angeordneten Schienenelement (38) zugeordnet ist und wobei das Schienenelement (38) durch eine Einstelleinrichtung (48) in mindestens einer ersten Einstellrichtung (50) einstellbar ist, **dadurch gekennzeichnet, dass** die Einstelleinrichtung (48) ein erstes Stellelement (52) aufweist, das um eine - bezogen auf den geometrischen Mittelpunkt (54) des ersten Stellelements (52) - exzentrisch angeordnete Schwenkachse (56) verschwenkbar ist.

2. Schiebetüranordnung (10) nach Anspruch 1, **dadurch gekennzeichnet, dass** die erste Einstellrichtung (50) des Schienenelements (38) orthogonal zu einer durch den Rahmen (12) gebildeten Ebene orientiert ist.

3. Schiebetüranordnung (10) nach Anspruch 1 oder 2, **dadurch gekennzeichnet, dass** die Schwenkachse (56) das erste Stellelement (52) schneidet.

4. Schiebetüranordnung (10) nach einem der voranstehenden Ansprüche, **dadurch gekennzeichnet, dass** das erste Stellelement (52) für ein Einstellen des Schienenelements (38) und/oder für ein Halten einer vorgenommenen Einstellung des Schienenelements (38) mit mindestens einem vom Schienenelement (38) abragenden Profilelement (72), insbesondere mit mindestens einer Seitenwand (74) des Schienenelements (38), in Kontakt ist.

5. Schiebetüranordnung (10) nach einem der voranstehenden Ansprüche, **dadurch gekennzeichnet, dass** das erste Stellelement (52) einen Eingriffsabschnitt (60), insbesondere einen Innenmehrkant (62), für ein Einstellwerkzeug aufweist.

6. Schiebetüranordnung (10) nach einem der voranstehenden Ansprüche, **dadurch gekennzeichnet, dass** die Schwenkachse (56) durch eine das erste Stellelement (52) am Rahmen (12) arretierende Schraube (58), insbesondere durch eine selbstschneidende Schraube (58), definiert ist.

7. Schiebetüranordnung (10) nach einem der voranstehenden Ansprüche, **dadurch gekennzeichnet, dass** das erste Stellelement (52) als ein zylinderförmiger Körper (70) ausgebildet ist.

8. Schiebetüranordnung (10) nach einem der voranstehenden Ansprüche, **dadurch gekennzeichnet, dass** die Einstelleinrichtung (48) ein weiteres Stellelement (64) aufweist, durch das das Schienenelement (38) in einer zweiten Einstellrichtung (40) einstellbar ist.

9. Schiebetüranordnung (10) nach Anspruch 8, **dadurch gekennzeichnet, dass** die zweite Einstellrichtung (40) in Verschieberichtung (40) des Türflügels (16) orientiert ist.

10. Schiebetüranordnung (10) nach Anspruch 8 oder 9, **dadurch gekennzeichnet, dass** das weitere Stellelement (64) als eine mit dem Schienenelement (38) zusammenwirkende Stellschraube (66), insbesondere als eine Madenschraube, zur Einstellung des Abstandes des Schienenelements (38) vom Rahmen (12) ausgebildet ist.

11. Schiebetüranordnung (10) nach Anspruch 10, **dadurch gekennzeichnet, dass** die Stellschraube (66) in einem im ersten Stellelement (52) ausgebildeten und mit einem Innengewinde versehenen Durchgang (68) angeordnet ist, wobei ein Außengewinde der Stellschraube (66) mit dem Innengewinde des Durchgangs (68) korrespondiert.

12. Schiebetüranordnung (10) nach einem der voranstehenden Ansprüche, **dadurch gekennzeichnet, dass** der Verstellbereich des Schienenelements (38) in Verschieberichtung (40) des Türflügels (16) mindestens einen, vorzugsweise mindestens zwei, weiter vorzugsweise vier Millimeter, beträgt.

13. Schiebetüranordnung (10) nach einem der voranstehenden Ansprüche, **dadurch gekennzeichnet, dass** der Verstellbereich des Schienenelements (40) entlang der ersten Einstellrichtung (50), insbesondere ausgehend von einer Mittellage in vorzugsweise beide Richtungen, einen Millimeter beträgt.

## Claims

1. A sliding door assembly (10), including a stationary frame (12), a horizontally displaceable door leaf (16) and a locking device (32) for fixing the door leaf (16) onto the frame (12), wherein the locking device (32) has a locking bar element (34) and a locking bar receptacle (36) cooperating with the locking bar element (34), wherein the locking bar receptacle (36) is assigned to a rail element (38) located on the frame (12), and wherein the rail element (38) is adjustable in at least a first adjustment direction (50) by means of an adjusting device (48), **characterized in that** the adjusting device (48) has a first setting element (52), which is pivotable about a pivot axis (56) that- with respect to the geometric center point (54) of the first setting element (52) - is located eccentrically.

2. The sliding door assembly (10) of claim 1, **characterized in that** the first adjustment direction (50) of the rail element (38) is oriented orthogonally to a plane formed by the frame (12).

3. The sliding door assembly (10) of claim 1 or 2, **characterized in that** the pivot axis (56) intersects the first setting element (52).

4. The sliding door assembly (10) of one of the foregoing claims, **characterized in that** the first setting element (52), for an adjustment of the rail element (38) and/or for keeping an adjustment of the rail element (38) that has been made, is in contact with at least one profile element (72) projecting from the rail element (38) and in particular is in contact with at least one side wall (74) of the rail element (38).

5. The sliding door assembly (10) of one of the foregoing claims, **characterized in that** the first setting element (52) has an engagement portion (60), in particular a hollow polygon (62), for an adjusting tool.

6. The sliding door assembly (10) of one of the foregoing claims, **characterized in that** the pivot axis (56) is defined by a screw (58), in particular by a self-cutting screw (58), which locks the first setting element (52) to the frame (12).

7. The sliding door assembly (10) of one of the foregoing claims, **characterized in that** the first setting element (52) is embodied as a cylindrical body (70).

8. The sliding door assembly (10) of one of the foregoing claims, **characterized in that** the adjusting device (48) has a further setting element (64), by means of which the rail element (38) is adjustable in a second adjustment direction (40).

9. The sliding door assembly (10) of claim 8, **characterized in that** the second adjustment direction (40) is oriented in the displacement direction (40) of the door leaf (16).

10. The sliding door assembly (10) of claim 8 or 9, **characterized in that** the further setting element (64) is embodied as a set screw (66), cooperating with the rail element (38), in particular as a grub screw, for adjusting the spacing of the rail element (38) from the frame (12).

11. The sliding door assembly (10) of claim 10, **characterized in that** the set screw (66) is located in a passage (68), which passage is embodied in the first setting element (52) and is provided with a female thread, and a male thread of the set screw (66) corresponds to the female thread of the passage (68).

12. The sliding door assembly (10) of one of the foregoing claims, **characterized in that** the adjustment range of the rail element (38) in the displacement direction (40) of the door leaf (16) amounts to at least one and preferably at least two, and still more preferably four millimeters.

13. The sliding door assembly (10) of one of the foregoing claims, **characterized in that** the adjustment range of the rail element (40) along the first adjustment direction (50), in particular beginning at a center position and preferably extending in both directions, amounts to one millimeter.

## Revendications

1. Ensemble porte coulissante (10), comprenant un cadre (12) fixe, un battant de porte (16) pouvant coulisser horizontalement et un dispositif de verrouillage (32) destiné à bloquer le battant de porte (16) sur le cadre (12), dans lequel le dispositif de verrouillage (32) comprend un élément de verrouillage (34) et un logement de verrouillage (36) coopérant avec l'élément de verrouillage (34), dans lequel le logement de verrouillage (36) est associé à un élément rail (38) agencé sur le cadre (12) et dans lequel l'élément rail (38) peut être réglé par un dispositif de réglage (48) dans au moins une première direction de réglage (50), **caractérisé en ce que** le dispositif de réglage (48) comprend un premier élément de réglage (52), qui peut pivoter autour d'un axe de pivotement (56) situé de manière excentrée -rapporté au centre géométrique (54) du premier élément de réglage (52).

2. Ensemble porte coulissante (10) selon la revendication 1, **caractérisé en ce que** la première direction de réglage (50) de l'élément rail (38) est orientée perpendiculairement à un plan formé par le cadre (12).

3. Ensemble porte coulissante (10) selon la revendication 1 ou 2, **caractérisé en ce que** l'axe de pivotement (56) coupe le premier élément de réglage (52).

4. Ensemble porte coulissante (10) selon l'une quelconque des revendications précédentes, **caractérisé en ce que** le premier élément de réglage (52) servant à un réglage de l'élément rail (38) et/ou à un arrêt d'un réglage réalisé de l'élément rail (38) est en contact avec au moins un élément profilé (72) faisant saillie de l'élément rail (38), en particulier avec au moins une paroi latérale (74) de l'élément rail (38).

5. Ensemble porte coulissante (10) selon l'une quelconque des revendications précédentes, **caractérisé en ce que** le premier élément de réglage (52) comprend une partie d'encastrement (60), en particulier une empreinte à multiples pans creux (62), pour un outil de réglage.

6. Ensemble porte coulissante (10) selon l'une quelconque des revendications précédentes, **caractérisé en ce que** l'axe de pivotement (56) est défini par une vis (58) bloquant le premier élément de réglage (52) sur le cadre (12), en particulier par une vis auto-taraudeuse (58).

7. Ensemble porte coulissante (10) selon l'une quelconque des revendications précédentes, **caractérisé en ce que** le premier élément de réglage (52) est réalisé sous la forme d'un corps cylindrique (70).

8. Ensemble porte coulissante (10) selon l'une quelconque des revendications précédentes, **caractérisé en ce que** le dispositif de réglage (48) comprend un autre élément de réglage (64) par l'intermédiaire duquel l'élément rail (38) peut être réglé dans une deuxième direction de réglage (40).

9. Ensemble porte coulissante (10) selon la revendication 8, **caractérisé en ce que** la deuxième direction de réglage (40) est orientée dans la direction de coulissement (40) du battant de porte (16).

10. Ensemble porte coulissante (10) selon la revendication 8 ou 9, **caractérisé en ce que** l'autre élément de réglage (64) est réalisé sous la forme d'une vis de réglage (66) coopérant avec l'élément rail (38), en particulier sous la forme d'une vis sans tête, pour le réglage de l'écart entre l'élément rail (38) et le cadre (12).

11. Ensemble porte coulissante (10) selon la revendication 10, **caractérisé en ce que** la vis sans tête (66) est agencée dans un passage (68) formé dans le premier élément de réglage (52) et pourvu d'un filet intérieur, dans lequel un filet extérieur de la vis de réglage (66) correspond au filet intérieur du passage (68).

12. Ensemble porte coulissante (10) selon l'une quelconque des revendications précédentes, **caractérisé en ce que** la zone de déplacement de l'élément rail (38) dans la direction de coulissement (40) du battant de porte (16) atteint au moins un, de préférence au moins deux, plus préférentiellement quatre millimètres.

13. Ensemble porte coulissante (10) selon l'une quelconque des revendications précédentes, **caractérisé en ce que** la zone de déplacement de l'élément rail (40) le long de la première direction de réglage (50), en particulier à partir d'une position centrale dans de préférence deux directions, atteint un millimètre.
